# EUROPÄISCHE PATENTSCHRIFT

(11) **EP 2 195 488 B1**
(45) Veröffentlichungstag und Bekanntmachung des Hinweises auf die Patenterteilung: **27.02.2013**
(21) Anmeldenummer: 08803676.9
(22) Anmeldetag: 04.09.2008
(51) Int. Cl.: E01B 25/04, B61B 13/02, E06C 1/38, E06C 7/12, E06C 7/18

(54) **VERBINDUNG VON FÜHRUNGSSCHIENEN**
CONNECTION FOR GUIDE RAILS
LIAISON DE RAILS DE GUIDAGE

(30) Priorität: 11.09.2007 CH 14182007
(43) Veröffentlichungstag der Anmeldung: 16.06.2010
(73) Patentinhaber: HighStep Systems AG, 8046 Zürich (CH)
(72) Erfinder: MAURER, Andreas, CH-8046 Zürich (CH); MOSETTI, Pascal, CH-5702 Niederlenz (CH)
(74) Vertreter: Troesch Scheidegger Werner AG
(86) Internationale Anmeldenummer: PCT/EP2008/061706
(87) Internationale Veröffentlichungsnummer: WO 2009/034010

(56) Entgegenhaltungen:
- EP-A- 1 506 799
- AU-B2- 567 801
- DE-A1- 10 319 175
- DE-B- 1 012 320
- DE-B3- 10 337 121
- FR-A- 2 547 859
- US-A- 3 884 153

## Beschreibung

Die vorliegende Erfindung betrifft ein mehrteiliges schienenartiges Profil gemäss dem Oberbegriff nach Anspruch 1 (siehe Z.B. EP-A-1506799), die Verwendung des Profils sowie Verfahren zum Verbinden zweier Elemente eines mehrteiligen schienenartigen Profils.

Bei mehrteiligen schienenartigen Profilen, welche eine Längsrasterung oder eine Zahnstangeneinteilung aufweisen ist es jeweils ein Problem, dass im Übergang von einem Profilelement zum nächsten die Rasterung oder Zahnstangeneinteilung gleich beabstandet weitergeführt wird. Da in der Regel in der Rasterung bzw. der Zahnstangeneinteilung Geräte, Transportmittel oder Fahrzeuge geführt bzw. mittels der selben angetrieben werden, führt ein nicht genauer Übergang zu Bewegungsunterbrüchen, zu Ruckbewegungen oder gar dazu, dass das Fahrzeug oder Gerät aus der Rasterung oder der Zahnstangeneinteilung herausfällt.

Sicher ist es möglich die einzelnen Profilelemente endständig je derart abzuschneiden, dass der Übergang korrekt ist, doch erfordert dies genauste Schneidetechnik und ein genaues zusammenfügen der einzelnen Profilelemente, was sehr aufwendig ist.

Es ist daher eine Aufgabe der vorliegenden Erfindung eine Massnahme vorzuschlagen, mittels welcher eine Verbindung zweier schienenartigen Profilelemente einen genauen Übergang der Rasterung bzw. der Zahnstangeneinteilung gewährleistet bzw. dass die Rasterung bzw. Zahnstangeneinteilung gleich beabstandet vom einen zum nächsten Element geführt wird.

Die gestellte Aufgabe wird erfindungsgemäss mittels einer Verbindung nach dem Wortlaut von Anspruch 1 gelöst.

Vorgeschlagen wird, dass die Führungselemente bzw. Profile nebst der Rasterung oder Zahnstangeneinteilung in Längsrichtung des Profils verlaufende Musterlochungen aufweisen, welche einzelne Lochungen in gleich bleibender Relation zur Rasterung bzw. der Zahnstangeneinteilung angeordnet sind, vorzugsweise die Lochungen ausgerichtet auf die Rasterung oder Zahnstangeneinteilung. Zum Verbinden ist ein Verbindungselement vorgesehen, welches ebenfalls in Längsrichtung verlaufend entlang einer Längswandung weitere Musterlochungen aufweist, welche deckungsgleich zu den Musterlochungen in den Führungsprofilen sind.

Das Verbindungselement wird mittels beispielsweise Niet- oder Schraubelementen mit je einem der beiden Profilelemente über die Lochmuster verbunden, wobei keine Lochung des Musters im Verbindungselement zwischen den beiden Profilenden unüberdeckt bleibt. Aufgrund der Kontinuität der Musterlochungen des Lochmusters von einem Profil zum nächsten über die Lochungen bzw. das Lochmuster im Verbindungselement wird sichergestellt, dass auch die Rasterung bzw. die Zahnstangeneinteilung distanzgleich bleibend von einem Profil zum nächsten übergeht. Nicht zur Erfindung gehörend sind statt Musterlochungen auch Nocken oder Erhebungen denkbar, welche beispielsweise federgespannt von der Längswandung nach aussen vorstehend angeordnet sind und im entsprechenden Lochmuster in der daran anliegenden Längswandung eingreifen um beispielsweise das Verbindungselement mit einem der Profilelemente fest zu verbinden. Anstelle von Lochungen können aber auch lediglich eingestanzte Vertiefungen vorgesehen sein, in welche die erwähnten Erhebungen oder Nocken zum Festlegen des Verbindungselementes am Profil eingreifen.

Nicht zur Erfindung gehörend, kann anstelle einer Rasterung oder Zahnstangeneinteilung auch eine längs verlaufende Codierung vorgesehen sein, entlang welcher ein Gerät, ein Transportmittel oder dergleichen geführt bzw. angetrieben werden kann. Aber auch im Falle einer Codierung ist es wichtig, dass der Übergang von einem Profilelement zum nächsten gleichmässig resp. gleich bleibend erfolgt, was wiederum mittels der erwähnten Musterlochungen wie beispielsweise einem Lochmuster über das, zwischen den Profilen angeordnete Verbindungselement erfolgen kann.

Das schienenartige Profil kann beispielsweise einen U-, H-, T-, V-, L- oder O-förmigen Querschnitt aufweisen bzw. einen offenen oder geschlossenen Querschnitt. In mindestens einer längsverlaufenden Wandung verläuft die Rasterung oder Zahnstangeneinteilung und in mindestens einer weiteren Längswandung die Musterlochungen wie das Lochmuster, welche zum Beispiel in Linie ausgerichtet zur Rasterung verlaufen bzw. je ein Loch des Musters, wie ein Loch genau neben je einer Öffnung bzw. einem Abschnitt der Rasterung oder Zahnstangeneinteilung zu liegen kommt. Entsprechend kann auch das Verbindungselement U-, H-, T-, V-, L- oder 0-förmig ausgebildet sein oder als zweidimensionale Längsschiene.

Derartige schienenartige Profile können beispielsweise aus stranggepresstem Stahl oder Aluminium hergestellt sein oder aus einem anderen geeigneten Material wie einem verstärkten Polymer bestehen. So sind beispielsweise Aramid- oder kohlenstofffaserverstärkte Polymere wie Acetale, Polyamide, etc. bekannt welche äusserst formstabil sind, hohe Abriebfestigkeit aufweisen, schlagzäh sind, etc. und entsprechend als Ersatzmaterialien für Metalle geeignet sind. Weitere Polymerwerkstoffe werden laufend entwickelt um bei wesentlich geringerem Gewicht metallene Werkstoffe zu ersetzen.

Die Materialwahl richtet sich nach der Verwendung der Schiene beispielsweise als Führung für ein Fahrzeug, ein Steiggerät, ein Lift, eine Rettungseinrichtung, eine Transporteinrichtung, etc.

Die Erfindung wird nun beispielsweise und unter Bezug auf die beigefügten Figuren näher erläutert. Dabei zeigen:
Fig. 1 in Perspektive ein Element eines schienenartigen Profils,
Fig. 2 das Element aus Figur 1 in Querschnittperspektive,
Fig. 3 schematische Perspektive 2 zu verbindende schienenartige Profile sowie das zum Verbinden vorgesehene Verbindungselement,
Fig. 4 ein Verbindungselement, eingesetzt in ein schienenartiges Profil wie dargestellt in den Figuren 1 und 2,
Fig. 5 zwei schienenartige Profile zusammengefügt mittels eines erfindungsgemässen Verbindungselementes, und
Fig. 6 die Verwendung des Verbindungselementes zum befestigen des schienenartigen Profils beispielsweise auf einer Unterlage an einer Gebäudewandung, an einem Hochspannungsmasten, etc.

Figur 1 zeigt in Perspektive ein schienenartiges Längsprofil 1, welches Teil eines mehrteiligen schienenartigen Führungsprofils ist, geeignet für das Führen von Geräten, Fahrzeugen, Transporteinrichtungen, etc. Um derartige Geräte, Fahrzeuge oder Einrichtungen zu führen bzw. anzutreiben, ist eine Längsrasterung bzw. Zahnstangeneinteilung 5 in einer Wandung 3 angeordnet, aufweisend gleich beabstandete Lochungen 7. In diesen Lochungen 7 kann beispielsweise ein Zahnrad eingreifen, ein Stopmechanismus von Steiggeräten, etc.

Das in Figur 1 gezeigte Führungsprofil 1 ist U-förmig ausgebildet, aufweisend zwei seitliche Schenkelflächen 9, in welchen ein längsverlaufendes Lochmuster 11 angeordnet ist, aufweisend einzelne Lochungen 13. Schliesslich vorgesehen sind rohrförmige Führungen 15, an welchen Führungsrollen, Haltegleiter oder dergleichen geführt sind oder an diesen angreifen.

In Figur 2 ist in perspektivischem Querschnitt das schienenartige Führungsprofil 1 aus Figur 1 dargestellt, wobei nun der U-förmige Querschnitt deutlich erkennbar ist.

Um zwei schienenartige Führungsprofile derart zusammenzufügen, dass die Rasterung bzw. Zahnstangenenteilung 5 von einem Profil zum nächsten gleichbleibend beabstandet weitergeführt wird, wäre es an sich wichtig, dass endständig die beiden zusammenzufügenden Elemente genau abgeschnitten sind, damit an der Verbindungsfläche der Abstand zweier Rasterlochungen gleich ist wie je entlang der schienenartigen Profile. Dies ist aber in der Praxis kaum realisierbar oder aber nur mittels aufwendiger genauster Schneide- und Fügetechnik.

Um eine genaue Verbindung herstellen zu können, wird nun erfindungsgemäss die Verwendung mind. eines Verbindungselementes vorgeschlagen, wie schematisch in Perspektive in Figur 3 dargestellt. Die beiden in Figur 3 dargestellten Profilelemente 1' und 1'' sind derart miteinander zu verbinden, dass die jeweiligen Rasterungen 5' und 5'' beim Übergang vom einen zum anderen Profilelement gleich beabstandet bleiben. Mit anderen Worten soll der Übergang der Rasterungen gleichmässig sein, damit der Übergang beispielsweise eines in den Rasterungen eingreifenden Zahnrades von einem zum anderen Profil störungsfrei erfolgt. Zum Verbinden der beiden Profilelemente 1' und 1'' ist ein Verbindungselement 21 vorgesehen, welches beispielsweise spiegelsymmetrisch zu den beiden Profilen ebenfalls U-förmig ausgebildet ist. In den beiden Seitenschenkeln 23 des U-förmigen Verbindungselementes 21 ist ebenfalls je in Längsrichtung verlaufend ein Lochmuster 25 vorgesehen, aufweisend einzelne Lochungen 27. Dabei sind die einzelnen Lochungen 27 genau gleich, das heisst einen wenigstens nahezu gleichen Lochquerschnitt aufweisend, ausgebildet und beabstandet, wie die einzelnen Lochungen 13' und 13" des Lochmusters 11' und 11" in den Seitenschenkeln 9' und 9'' des jeweiligen schienenartigen Profiles 1' und 1'' . Entsprechend wird das Verbindungselement 21, zunächst wie in Fig. 4 dargestellt derart in der U-förmigen Längsrinne des Profils 1" angeordnet, dass die Lochungen der beiden Lochmuster genau aufeinanderliegend ausgerichtet sind, wodurch nun ein Verbinden des Verbindungselementes 21 mit dem schienenartigen Profil 1" beispielsweise mittels den in Figur 3 und 4 dargestellten Nieten 29 möglich wird. Das Einführen derartiger Nieten 29 kann beispielsweise mittel einer sogenannten akkugetriebenen Nietpistole auf einfachste Art und Weise erfolgen.

Die Verwendung von Nieten zum Verbinden des Verbindungselementes mit den Schienenprofilen kann vorteilhaft sein, insbesondere wenn hohe Festigkeit gefragt ist. Im Gegensatz zur Verwendung von Schraubverbindungen wird beim Festlegen einer Niete deren Querschnitt in der Lochung verbreitert bzw. die Niete wird im Lochungsquerschnitt verpresst. Dadurch wird beim Setzen einer Niete die Lochung vollständig ausgefüllt. Zusätzlich werden beim Setzen einer Niete die beiden zu verbindenden Teile wie die Profilwandung und die Wandung des Verbindungselementes zunächst aneinander geführt und schliesslich richtiggehend aneinander gepresst. Beim Verwenden einer Schraubverbindung entfällt das vollständige und vepressende Ausfüllen der Lochungen. Damit entsteht bei der Verwendung von Nieten eine höhere Festigkeit und zudem haften die beiden zu verbindenden Teile wesentlich stärker aneinander. Gerade bei den erfindungsgemäss beschriebenen schienenartigen Profilen kann eine erhöhte Festigkeit im Bereich des Verbindens zweier Profile ein wesentlicher Faktor sein.

Je endständig am Verbindungselement 21 sind Überdeckungen und Abdeckkappen 32 bzw. 34 vorgesehen.

Nach erfolgter Festlegung des Verbindungselementes 21 auf dem schienenartigen Profil 1" kann das weitere schienenartige Profil 1' über dass Verbindungselement 21 geführt werden, wobei die in den Ecken des U-förmigen Profils angeordneten Längsrohre 15' über vorstehende Stifte 33 angeordnet in den Längsrohren 15" des anderen schienenartigen Profils 1" zum verbinden geführt werden können.

Figur 5 zeigt wiederum in Perspektive die beiden schienenartigen Profile 1' und 1'' im verbundenen Zustand, mit dem in der Verbindung angeordneten Verbindungselement 21. Dabei ist das Lochmuster des Verbindungselementes 21 jeweils deckungsgleich mit den beiden Lochmustern 11' bzw. 11 " angeordnet, wobei die Verbindung zwischen Verbindungselement 21 und den beiden schienenartigen Profilen 1' und 1" über die bereits erwähnten Nietverbindungen 29 bewerkstelligt ist.

Aufgrund der Tatsache, dass die beiden Lochmuster 11' und 11" genau gleich beabstandet vom einen zum anderen schienenartigen Profil übertragen werden, ist nun auch gewährleitstet, dass die in der Stirnseite 3' bzw. 3" angeordnete Rasterung gleich beabstandet vom einen zum anderen Profil übertragen wird. Der zwischen den beiden schienenartigen Profilen entstehende Spalt 35 kann dabei bei den verschiedenen Übergängen unterschiedlich sein, die Rasterung bzw. Zahnstangeneinteilung jedoch wird immer gleichbleibend vom einen zum nächsten Profil übertragen.

Wie bereits Eingangs erwähnt, können derartige schienenartige Führungsprofile für das Führen bzw. für den Antrieb von Transporteinrichtungen, Fahrzeugen wie Schienenfahrzeugen, Steiggeräten, etc. verwendet werden. Bekannt z.B. ist die Verwendung derartiger schienenartigen Profile für das Führen von Steiggeräten und Liften an Hauswänden, Hochspannungsmasten, für das Führen von Rettungsgeräten, etc. Dabei ist es wichtig, dass sowohl die einzelnen schienenartigen Profile wie insbesondere das gesamte mehrteilige schienenartige Profil auf einer Unterlagen wie beispielsweise einer Hauswand, einem Hochspannungsmasten, einem Masten einer Seilbahn, etc. stabil angeordnet bzw. montiert werden kann. Dies kann beispielsweise auch mittels des obenerwähnten erfindungsgemässen Verbindungselementes gewährleistet werden. Entsprechend zeigt beispielsweise Figur 6 wiederum in Perspektive ein Montage- bzw. Halteelement 41, welches für die Montage bzw. das Sichern an einem Hochspannungsmast geeignet ist. Dieses Montagelement 41 kann beispielsweise über Schraubverbindungen 43 an einer entsprechenden mittig zwischen je seitlich vorstehenden Längsflanken 40 gebildeten Montagelängsnut 39 im Verbindungselement 21 befestigt bzw. gesichert werden, welches Montageelement 41 seinerseits einen Befestigungsbereich 45 aufweist, durch welchen hindurch wiederum mittels einer Schraubverbindung das schienenartige Profil auf einer Unterlage befestigt bzw. montiert werden kann.

Aufgrund dieser Doppelfunktion des Verbindungselementes kann dieses auch an irgendeiner Stelle des schienenartigen Führungsprofiles angeordnet werden, um das Führungsprofil beispielsweise an einer Hausfassade oder einem Hochspannungsmasten anzuordnen. Mit anderen Worten können Verbindungselemente zusätzlich aufweisend ein Montageelement auch entlang des schienenartigen Führungsprofils, das heisst nicht im Bereich der Verbindung zweier schienenartigen Führungsprofile angeordnet werden um die Montagefestigkeit der schienenartigen Führungsprofile zusätzlich zu erhöhen.

In den Figuren 1 bis 6 ist lediglich ein Beispiel der Verbindung zweier schienenartigen Profilelemente eines mehrteiligen Führungsprofils dargestellt, welches zur näheren Erläuterung der vorliegenden Erfindung dient. Insbesondere das gezeigte U-förmige schienenartige Profil ist lediglich ein Beispiel und selbstverständlich ist die Übertragung der vorliegenden Erfindung auch auf ein H-förmiges, T-förmiges, V-förmiges oder andersartig ausgebildetes mehrteiliges, schienenartiges, offenes oder geschlossenes Längsprofil möglich. Auch die Materialwahl ist an sich unerheblich, so kann das Profil aus stranggepresstem rostfreiem Stahl, Aluminium oder einem anderen Material bestehen wie beispielsweise einem verstärkten polymeren Material.

Entsprechend kann auch das Verbindungslement V-förmig, H-förmig, T-förmig, U-förmig, L-förmig, offen, geschlossen oder als zweidimensionale Längsplatte ausgebildet sein. Auch ist das schienenartige Führungsprofil nicht auf irgendeine Anwendung eingeschränkt, sondern es kann lediglich als Zahnstange ausgebildet als Antriebsmechanismus für ein Fahrzeug dienen oder aber als Führungs- und Antriebsschiene für Steiggeräte, für einen Lift, etc.

Nicht zur Erfindung gehörend, können anstelle einer Rasterung oder Zahnstangeneinteilung auch irgendwelche andere in Längsrichtung des Profils vorgesehene Einteilungen gewählt werden, wie insbesondere auch Codierungen, welche beispielsweise auf sich längs erstreckenden Magnetstreifen abgespeichert sind. Diese Codierungen sind beispielsweise analog der Rasterung als gleichmässig periodisch wiederkehrende Musterelemente ausgebildet, welche auch beim Übergang vom einen zum nächsten Profilelement entsprechend gleichmässig fortzuführen bzw. zu übertragen sind. Auch in diesem Falle ist die Verwendung des erfindungsgemäss vorgeschlagenen Verbindungselementes sinnvoll.

Nicht zur Erfindung gehörend, ist es auch möglich anstatt von Lochmustern gleichmässig beabstandet angeordnete Erhebungen, Nocken oder dergleichen zu verwenden, welche in entsprechenden Vertiefungen eingreifen. Dabei können diese Erhebungen oder Nocken entweder in den schienenartigen Profilelementen angeordnet sein und entsprechend die Vertiefungen bzw. Ausnehmungen im Verbindungselement oder umgekehrt. Diese Nocken können auch nach aussen vorstehend vorgespannt sein und so beispielsweise beim Einführen des Verbindungselementes in die Profile in die entsprechenden Ausnehmungen einschnappen bzw. einrasten.

Das erfindungsgemäss vorgeschlagene mehrteilige schienenartige Profil ist insbesondere geeignet für Steighilfen, oder Steiggeräte, wie beschrieben in der internationalen Patentanmeldung W02005/016461 und der W02007/051341.

Wesentlich ist, dass im mehrteiligen Führungsprofil eine längs verlaufende Rasterung oder Zahnstangeneinteilung ausgebildet ist sowie längs ausgedehnte Musterlochungen, welche auf die Rasterung oder Zahnstangeneinteilung ausgerichtet sind bzw. mit dieser übereinstimmen. Weiter vorgesehen ist ein Verbindungselement zum Verbinden zweier schienenartiger Profile, welches ebenfalls in Längsrichtung verlaufend Musterelemente aufweist, welche in gleich bleibender Relation zu den Musterlochungen in den schienenartigen Profilelementen stehen wie beispielsweise deckungsgleich sind.

## Patentansprüche

1. Mehrteiliges schienenartiges Profil bestehend aus mindestens zwei oder mehr zusammenfügbaren oder
- steckbaren Profilelementen (1) mindestens aufweisend eine in Längsrichtung verlaufende Rasterung (5) oder Zahnstangeneinteilung, **gekennzeichnet durch**
- Mindestens in einer Wandung jedes Profilelementes (1) verlaufende Musterlochungen (11) mit gleichmässig beabstandeten Lochungen (13) welche zu der Rasterung bzw. Zahnstangeneinteilung in gleichbleibender Relation angeordnet sind, und
- ein Verbindungselement (21) mit einer weiteren Wandung (23), vorgesehen um an der Wandung des Profilelementes anzuliegen, mit längsverlaufenden, zu den Musterlochungen (11) deckungsgleichen weiteren Musterlochungen (25), deren Lochungen (27) übereinstimmend beabstandet sind.

2. Profil nach Anspruch 1, **dadurch gekennzeichnet, dass** die Musterlochungen (11) sowie die weiteren Musterlochungen (25) Lochmuster sind.

3. Profil nach Anspruch 1, **dadurch gekennzeichnet, dass** die Lochungen des Musters und die weiteren Lochungen wie die des weiteren Lochmusters gleich beabstandet sind wie die Abstände der Lochungen der Rasterung, der einzelnen Zähne der Zahnstangeneinteilung oder ein vielfaches davon, vorzugsweise ausgerichtet auf die Rasterung oder die Zahnstangeneinteilung.

4. Profil nach einem der Ansprüche 2 oder 3, **dadurch gekennzeichnet, dass** Verbindungsorgane (29) vorgesehen sind, um die Lochungen des Lochmusters im Profil mit den Lochungen des weiteren Lochmusters im Verbindungselement zu verbinden.

5. Profil nach Anspruch 4, **dadurch gekennzeichnet, dass** die Verbindungsorgane Nieten, Schrauben, Steckstifte, etc. sind.

6. Profile nach einem der Ansprüche 1 bis 4, **dadurch gekennzeichnet, dass** die schienenartigen Profilelemente einen U-, H-, T-, V-, L-, O-förmig oder andersartig geeignet ausgebildeten Querschnitt aufweisen.

7. Profil nach Anspruch 1 bis 6, **dadurch gekennzeichnet, dass** der Querschnitt des Verbindungselementes derart ist, dass ein Ein- bzw. Aufschieben auf die schienenartigen Profilelemente ermöglicht wird, so dass die Wandungen mit den Musterlochungen im Profil mit der weiteren Wandung mit den weiteren Musterlochungen aneinander bzw. aufeinander liegen mit Übereinstimmung der einzelnen Lochungen der Muster.

8. Profil nach einem der Ansprüche 1 bis 7, **dadurch gekennzeichnet, dass** der Querschnitt der schienenartigen Profilelemente U-förmig ist und der Querschnitt des Verbindungselementes spiegelsymmetrisch U-förmig ist, derart, dass das Verbindungselement in die U-Rinne der Profilelemente spiegelsymmetrisch einschiebbar bzw. einfügbar ist.

9. Profil nach einem der Ansprüche 1 bis 7, **dadurch gekennzeichnet, dass** sowohl die Profilelemente wie auch das Verbindungselement aus stranggepresstem Stahl oder Aluminium besteht, vorzugsweise alle Elemente aus dem selben Material gefertigt sind.

10. Verwendung eines mehrteiligen schienenartigen Profils, nach einem der Ansprüche 1 bis 9, zum Führen bzw. Antreiben von Fahrzeugen, Steiggeräten, für einen Lift, für eine Rettungseinrichtung, eine Transporteinrichtung, etc.

11. Profil nach einem der Ansprüche 1 bis 9, **dadurch gekennzeichnet, dass** das Verbindungselement (21) einen Montageabschnitt (39) aufweist, für das feste Anordnen des schienenartigen Profiles auf einer Unterlage wie an einer Hauswand, an einem Hochspannungsmasten, an einem Seilbahnmasten, etc.

12. Profil nach Anspruch 11, **dadurch gekennzeichnet, dass** der Montageabschnitt durch eine Längsnut (39) gebildet wird, welche zwischen je seitlich vorstehenden und von Richtung der Unterlage hintergreifbaren Längsflanken (40) ausgebildet ist, wobei in der Längsnut, die Längsflanken hintergreifend mindestens ein Montagelement (41) fest positionierbar ist zum Festlegen des schienenartigen Profiles an bzw. auf einer Unterlage.

13. Verfahren zum Verbinden mindestens zweier Profilelemente eines mehrteiligen schienenartigen Profils, **dadurch gekennzeichnet, dass** in den Profilelementen (1', 1'') des mehrteiligen Profils in Längsrichtung ausgebildet je Musterlochungen wie ein Lochmuster ausgebildet sind und dass zwischen zwei Profilelementen ein Verbindungselement eingeführt bzw. angelegt wird, welches ebenfalls in Längsrichtung ausgebildete weitere Musterlochungen wie ein weiteres Lochmuster aufweist, dessen einzelne Lochungen deckungsgleich sind bzw. gleich beabstandet sind wie die einzelnen Lochungen in den Mustern der Profilelemente und dass schliesslich mittels Nieten, Schraubverbindungen, Steckern, Spannstiften, etc. die beiden Profilelemente mit dem Verbindungselement verbunden werden, derart, dass zwischen den Profilelementen (1', 1") keine Lochungen im Verbindungselement unüberdeckt bleiben.

## Claims

1. Multi-part rail-like profile consisting of at least two or more joinable or insertable profile elements (1) at least comprising a grid (5) or toothed rack arrangement running in a lengthwise direction, **characterised by**
- running in at least in one wall of each profile element, (1) patterns of holes (11) with equally-spaced holes (13) which are arranged in constant relation to the grid or toothed rack arrangement, and
- a connecting element (21) with a further wall (23) arranged to abut the wall of the profile element, and comprising corresponding equally-separated further patterns of holes (25) running in a lengthwise direction, whose holes (27) are spaced co-incidentally with the pattern of holes (11).

2. Profile according to claim 1, **characterised in that** the pattern of holes (11) as well as the further pattern of holes (25) are hole patterns.

3. Profile according to claim 1, **characterised in that** the holes of the pattern and the further holes, like those of the further pattern of holes, are equally spaced like the spacings of the holes of the grid, of the individual teeth of the toothed rack arrangement or of a multiple thereof, preferably aligned on the grid or the toothed rack arrangement.

4. Profile according to one of claims 2 or 3, **characterised in that** connecting organs (29) are provided for connecting the holes of the pattern of holes in the profile with the holes of the further pattern of holes in the connecting element.

5. Profile according to claim 4, **characterised in that** the connecting organs are rivets, screws, pins, etc.

6. Profile according to one of claims 1 to 4, **characterised in that** the rail-like profile elements exhibit a U, H, T, V, L, 0 or otherwise suitably-formed cross-section.

7. Profile according to claim 1 to 6, **characterised in that** the cross-section of the connecting element is such that sliding into or onto the rail-like profile elements is rendered possible, such that the walls with the patterns of holes in the profile lie on the further walls with the further patterns of holes with correspondence of the individual holes of the pattern.

8. Profile according to one of claims 1 to 7, **characterised in that** the cross-section of the rail-like profile element is U-formed and the cross-section of the connecting element is mirror-symmetrically U-formed, such that the connecting element is mirror-symmetrically slidable and/or insertable into the U-channel of the profile element.

9. Profile according to one of claims 1 to 7, **characterised in that** the profile element as well as the connecting element are composed of extruded steel or aluminium, all elements preferably being made of the same material.

10. Use of a multi-part rail-like profile according to one of claims 1 to 9, for the driving and/or powering of vehicles, access equipment, for a lift, for a life-saving device, a transport device, etc.

11. Profile according to one of claims 1 to 9, **characterised in that** the connecting element (21) comprises a mounting section (39) for fixedly arranging the rail-like profile on a base such as a house wall, on a high-voltage pylon, on a cable car pylon, etc.

12. Profile according to claim 11, **characterised in that** the mounting section is formed by a longitudinal groove (39), which is formed between each sideways-projecting longitudinal flank (40) which are grippable from behind from the direction of the base, wherein at least one mounting element (41) which grips the longitudinal flanks from behind is fixably positionable in the longitudinal groove for fixing the rail-like profile on a base.

13. Method for connecting at least two profile elements of a multi-part rail-like profile, **characterised in that** the profile elements (1', 1'') of the multipart profile each comprise patterns of holes formed as a hole pattern in a length direction, and **in that** a connecting element is inserted or abutted between profile elements, the connecting element equally comprising further patterns of holes as a further hole pattern in a length direction, whose individual holes correspond to or are spaced the same as the individual holes in the patterns of the profile elements, and **in that** finally both profile elements are connected with the connecting element by means of rivets, screw connectors, clips, pins, etc, such that no holes in the connecting element remain uncovered between the profile elements.

## Revendications

1. Profil pluripartite en forme de rail consistant d'au moins deux éléments ou plus de profil (1) joignables ou assemblables, au moins comprenant une trame (5) ou un agencement de râteau denté s'étendant longitudinalement, **caractérisé par**
- s'étendant dans au moins une paroi de chaque élément de profil (1), un motif de perforations (11) ayant des perforations (13) régulièrement espacées en relation constant avec la trame ou avec l'agencement de râteau denté, et
- un élément de connexion (21) ayant une paroi supplémentaire (23) agencé pour être appuyée contre la paroi de l'élément de profil, et comprenant un motif supplémentaire de perforations (25), régulièrement espacées et correspondantes, s'étendant dans une direction longitudinale, les perforations (27) duquel étant espacés coïncidement avec ceux du motif de perforations (11).

2. Profil selon la revendication 1, **caractérisé en ce que** le motif de perforations (11) ainsi que le motif supplémentaire de perforations (25) sont des motifs de perforations.

3. Profil selon la revendication 1, **caractérisé en ce que** les perforations du motif et les perforations supplémentaires, comme celles du motif supplémentaire de perforations, sont espacées également aux espacements des perforations de la trame, des dents individuelles de l'agencement de râteau denté, ou de son multiple, préférablement étant alignés sur la trame ou sur l'agencement de râteau denté.

4. Profil selon l'une des revendications 2 ou 3, **caractérisé en ce que** des organes de connexion (29) sont prévus pour connecter les perforations du motif de perforations dans le profil aux perforations du motif supplémentaire de perforations dans l'élément de connexion.

5. Profil selon la revendication 4, **caractérisé en ce que** les organes de connexion sont des rivets, des vis, des goupilles, etc.

6. Profil selon l'une des revendications 1 à 4, **caractérisé en ce que** les éléments de profil présentent une section transversale en forme d'U, H, T, V, L, 0, ou une section transversale convenable autrement formé.

7. Profil selon les revendications 1 à 6, **caractérisé en ce que** la section transversale de l'élément de connexion est telle qu'un coulissement dans ou sur les éléments de profil en forme de rail est rendu possible, tel que les parois ayant les motifs de perforations dans le profil se situent sur les parois supplémentaires ayant les motifs supplémentaires de perforations avec correspondance des perforations individuelles du motif.

8. Profil selon l'une des revendications 1 à 7, **caractérisé en ce que** la section transversale de l'élément de profil en forme de rail est formé en U, et la section transversale de l'élément de connexion est formé en U avec symétrie spéculaire, de sorte que l'élément de connexion est coulissable et/ou insérable symmétriquement dans le canal en forme d'U de l'élément de profil.

9. Profil selon l'une des revendications 1 à 7, **caractérisé en ce que** l'élément de profil ainsi que l'élément de connexion sont composé d'acier ou d'aluminium extrudé, tous les éléments étant fabriqués préférablement du même matériau.

10. Utilisation d'un profil pluripartite en forme de rail selon l'une des revendications 1 à 9, pour mener et/ou propulser des véhicules, d'équipement d'accès, pour un ascenseur, pour un appareil de sauvetage, un dispositif de transport, etc.

11. Profil selon l'une des revendications 1 à 9, **caractérisé en ce que** l'élément de connexion (21) comprend une partie de montage (39) pour agencer de manière fixe le profil en forme de rail sur une base telle qu'un mur d'une maison, sur un pylône haute-tension, sur un pylône de téléphérique, etc.

12. Profil selon la revendication 11, caractérisé la partie de montage est formé par une rainure longitudinale (39) qui est formée entre chaque flanc (40) longitudinal en saillie latérale et serrable de l'arrière en direction vers la base, dans lequel au moins un élément de montage (41) qui serre les flancs longitudinales de l'arrière est fixement positionnable dans la rainure longitudinale pour fixer le profil en forme de rail sur une base.

13. Procédé de connexion d'au moins deux éléments de profil d'un profil pluripartie en forme de rail, **caractérisé en ce que** les éléments de profil (1', 1") du profile pluripartie comprennent chacun des motifs de perforations formés comme un motif de perforation dans une direction longitudinale, et **en ce qu'**un élément de connexion est inséré ou appuyé entre des éléments de profil, l'élément de connexion comprenant également des motifs supplémentaires de perforations comme un motif de perforations supplémentaires dans une direction longitudinale, les perforations individuelles desquelles correspondant à, ou étant espacées pareillement que, les perforations individuelles dans les motifs des éléments de profil, et **en ce que** finalement chacun des deux éléments de profil sont connectés avec l'élément de connexion par moyens de rivets, connecteurs filetés, clips, goupilles, etc, de telle sorte qu'aucune perforation dans l'élément de connexion reste découverte entre les éléments de profil.
